# EUROPÄISCHE PATENTANMELDUNG

(11) **EP 0 894 690 A2**
(43) Veröffentlichungstag der Anmeldung: **03.02.1999**
(21) Anmeldenummer: 98109193.7
(22) Anmeldetag: 20.05.1998
(51) Int. Cl.: B61H 7/08

(54) **Magnetische Bremseinrichtung für Schienenfahrzeuge**

(30) Priorität: 29.07.1997 DE 19732483
(71) Anmelder: SAB WABCO BSI Verkehrstechnik Products GmbH, 42859 Remscheid (DE)
(72) Erfinder: Merkel, Thomas, 33775 Versmold (DE); Rullmann, Stefan, 52072 Aachen (DE); Ruppert, Helmut, 42857 Remscheid (DE)
(74) Vertreter: Patentanwälte Dr. Solf & Zapf

(57) **Zusammenfassung**

Die Erfindung betrifft eine magnetische Bremseinrichtung für Schienenfahrzeuge mit einem Drehgestell, zwischen dessen Achsen oberhalb der Schienen jeweils ein heb- und senkbarer Träger für darin gehaltene Bremsmagnete angeordnet ist, wobei jeder Träger endseitige Ausleger aufweist, die sich bei abgesenktem Träger mit Auflageschuhen auf zugeordneten Drucklagern des Drehgestells abstützen. Ein magnetische Bremseinrichtung, die sowohl einen Wirbelstrombremsbetrieb als auch einen Magnetschienenbremsbetrieb ermöglicht, ist dadurch gekennzeichnet, dass der der Auflageschuh (3) über ein im Bereich seines Auslegers (2) angeordnetes Hebelgetriebe mit einer Stelleinrichtung (11) verbunden ist und damit im wesentlichen senkrecht zur Ebene der Schienen verstellbar ist.

## Beschreibung

Die Erfindung betrifft eine magnetische Bremseinrichtung für Schienenfahrzeuge mit einem Drehgestell, zwischen dessen Achsen oberhalb der Schienen jeweils ein heb- und senkbarer Träger für darin gehaltene Bremsmagnete angeordnet ist, wobei jeder Träger endseitige Ausleger aufweist, die sich bei abgesenktem Träger mit Auflageschuhen auf zugeordneten Drucklagern des Drehgestells abstützen.

Eine derartige Bremseinrichtung in Form einer Wirbelstrombremseinrichtung ist bekannt (DE 26 14 298). Der Träger mit den Bremsmagneten ist mit an dem Drehgestell abgestützten Hubzylinder heb- und senkbar. Für den Wirbelstrombremsbetrieb wird der Träger mit den Bremsmagneten abgesenkt, bis die Auflageschuhe seiner endseitigen Ausleger sich auf den Drucklagern abstützen. Dann befinden sich die Bremsmagnete in einem Abstand von 3 bis zu 10 mm, in typischer Weise ca. 7 mm, oberhalb der Schienenoberfläche. Die Bremsmagnete treten mit der Schiene in Wechselwirkung und erzeugen so verschleißfrei eine Bremskraft.

Daneben sind auch Magnetschienenbremsen bekannt (DE-GM 18 64 750), bei denen die Bremsmagnete bis auf die Schiene abgesenkt werden, sodass eine bremsend wirkende Reibkraft entsteht.

Aufgabe der Erfindung ist es, eine magnetische Bremseinrichtung anzugeben, die sowohl einen Wirbelstrombremsbetrieb als auch einen Magnetschienenbremsbetrieb ermöglicht.

Die Aufgabe wird dadurch gelöst, dass der Auflageschuh über ein im Bereich seines Auslegers angeordnetes Hebelgetriebe mit einer Stelleinrichtung verbunden ist und damit im wesentlichen senkrecht zur Ebene der Schienen verstellbar ist. Mit Hilfe der Stelleinrichtung und des daran angeschlossenen Hebelgetriebes kann die relative Position der Auflageschuhe zu ihren Auslegern so verändert werden, dass der für den Wirbelstrombremsbetrieb abgesenkte Träger mit seinen Bremsmagneten darüber hinaus weiter abgesenkt wird, bis die Bremsmagnete auf der Schiene aufliegen. Um mögliche Freiheitsgrade bei der Bewegung des Trägers zu beschränken, ist es zweckmäßig, wenn der Auflageschuh in Kulissen des Auslegers senkrecht zur Schienenebene geführt ist.

Bei einer bevorzugten Ausführung der Erfindung ist der Auflageschuh schwenkbar an einem Arm eines zweiarmigen Hebels gelagert, an dessen anderen Arm die Stelleinrichtung angreift und trägt der Hebel zwischen seinen beiden Armen eine Rolle, die an einer Steuerfläche des Auslegern abgestützt ist. Auf die Steuerfläche, die die Bewegung des Hebels und damit des in seinen Kulissen geführten Auflageschuhs steuert, wirken auch im wesentlichen vertikale Kräfte ein, die beim Bremsbetrieb auftreten.

Insbesondere kann die Steuerfläche einen Anschlag für die Rolle aufweisen, wobei der Anschlag so angeordnet ist, dass bei der für Wirbelstrombremsbetrieb vorgesehenen Position des Auflageschuhs die Achse der Rolle zwischen dem Anschlag und der Richtung der vom Auflageschuh übertragenen Kraft liegt. Damit ist die für den Wirbelstrombremsbetrieb vorgesehene Position des Auflageschuhs praktisch verriegelt. Die Verriegelung kann durch Betätigen der Stelleinrichtung aufgehoben werden.

Vorzugsweise greift die Stelleinrichtung gelenkig am zugeordneten Arm des Hebels an und ist das Gelenk mit einem Gelenkbolzen in einer Kulisse des Auslegers geführt. Diese Anordnung verbessert und sichert die Führung des Hebels und damit des Auflageschuhs bei Betätigen der Stelleinrichtung.

Die Stelleinrichtung selbst kann ein schwenkbar am Ausleger oder am Träger gelagerter Hubzylinder sein, dessen an einem Gehäuse herausgeführte Kolbenstange gelenkig am zugeordneten Arm des Hebels angreift. Bei Druckbeaufschlagung des Zylinders wird der Hebel nach Maßgabe seiner Führungen einerseits zwischen Rolle und Steuerfläche sowie andererseits zwischen Gelenkbolzen und zugeordneter Kulisse so bewegt, dass der Auflageschuh in seiner zugeordneten Kulisse angehoben bzw. abgesenkt wird.

Vorzugsweise ist die Kolbenstange über eine Druckfeder am Gehäuse abgestützt. Diese Druckfeder dient einerseits als zusätzliche Sicherung beim Wirbelstrombremsbetrieb, weil sie die Rolle am zugeordneten Anschlag des Auslegers und damit den Hebel und den Auflageschuh in der für den Wirbelstrombremsbetrieb vorgesehenen Position hält. Die Druckfeder sollte andererseits auch so ausgelegt sein, dass sie in der Lage ist, den für Magnetschienenbremsbetrieb positionierten Hebel mit Auflageschuh in die für Wirbelstrombremsbetrieb bestimmte Position zurückzuführen und dabei den Träger mit den Bremsmagneten von der Schiene abzuheben, so dass bei Ausfall eines Steuersignals und/oder der Energieversorgung der Stelleinrichtung die Bremse von der Schiene frei ist. Damit ist auch gewährleistet, dass ein abgestelltes bzw. defektes Schienenfahrzeug bewegt werden kann.

Im folgenden wird ein in der Zeichnung dargestelltes Ausführungsbeispiel der Erfindung erläutert; es zeigen:
- Fig. 1: schematisch und teilweise einen Vertikalschnitt durch einen Träger mit endseitigem Ausleger einer magnetischen Bremseinrichtung,
- Fig. 2: einen Schnitt in Richtung A-B-C-D durch den Gegenstand nach Fig. 1,
- Fig. 3: teilweise die Seitenansicht eines Auslegers,
- Fig. 4: teilweise den Gegenstand nach Fig. 1 in einer anderen Funktionsstellung.

Zu der in der Zeichnung dargestellten magnetischen Bremseinrichtung für Schienenfahrzeuge gehört ein nicht dargestelltes Drehgestell des Schienenfahrzeuges, zwischen dessen Achsen oberhalb der Schienen jeweils ein mittels Hubzylinder heb- und senkbarer Träger 1 für darin gehaltene, nicht dargestellte Bremsmagnete angeordnet ist. Jeder Träger 1 weist endseitige Ausleger 2 auf, die sich bei in Richtung auf die Schienen abgesenktem Träger 1 mit Auflageschuhen 3 auf zugeordneten Drucklagern 4 des Drehgestells abstützen. Die Drucklager 4 können unterhalb der Radachsen des Drehgestells angeordnet sein.

Die Ausleger 2 weisen Seitenbleche 5 mit in Richtung auf die nicht dargestellten Schienen offenen Schlitzen 6 auf, die sich bei der dargestellten Ausführung vertikal erstrecken und die als Kulissen für darin geführte Zapfen 7 der Auflageschuhe 3 dienen (Fig. 3).

Die Auflageschuhe 3 sind jeweils zwischen zwei identischen zweiarmigen Hebeln 8 angeordnet und schwenkbar an einem Arm 9 der Hebel 8 gelagert. An den anderen Armen 10 der Hebel 8 greift eine Stelleinrichtung 11 an. Zwischen den beiden Hebeln 8 ist etwa mittig zwischen ihren beiden Armen 9,10 eine Rolle 12 gelagert, der eine Steuerfläche 13 eines Einsatzes 14 am Ende des jeweiligen Auslegers 2 zugeordnet ist.

Zur Steuerfläche 13 gehört ein am Einsatz 14 ausgebildeter, sich im wesentlichen vertikal erstreckender Anschlag 15, an dem die Rolle 12 bei der in Fig. 1 wiedergegebenen Funktionsstellung (Wirbelstrombremsbetrieb) anliegt. Der Anschlag 15 ist so angeordnet, dass bei der für Wirbelstrombremsbetrieb vorgesehenen Position des Auflageschuhs 3 die Achse 16 der Rolle 12 zwischen dem Anschlag 15 und der Richtung 17 der vom Auflageschuh 3 zu übertragenen Kraft liegt.

An die anderen Arme 10 der beiden identischen Hebel 8 ist die Stelleinrichtung 11 gelenkig angeschlossen. Das Gelenk wird gebildet von einem Gelenkbolzen 18, dessen Enden 19 in als Kulisse dienenden Schlitzen 20 in den Seitenblechen 5 des Auslegers 2 geführt sind (Fig. 2,3). Die Schlitze 20 sind bei der dargestellten Ausführung kreisbogenförmig gekrümmt, wobei sich der Krümmungsmittelpunkt etwa im Bereich des Auflageschuhs 3 oder seiner Zapfen 7 befindet.

Zur Stelleinrichtung 11 gehört ein pneumatisch betätigbarer Hubzylinder 21, der bei der dargestellten Ausführung schwenkbar am Träger 1 gelagert ist und eine aus seinem Gehäuse 22 herausgeführte Kolbenstange 23 aufweist. Die Kolbenstange 23 ist zwischen den beiden Heben 8 am Gelenkbolzen 18 gelagert. Ferner weist die Kolbenstange 23 ein Widerlager 24 für eine Druckfeder 25 auf, deren anderes Ende am Gehäuse 22 abgestützt ist.

Die dargestellte magnetische Bremseinrichtung ermöglicht sowohl einen Wirbelstrombremsbetrieb als auch einen Magnetschienenbremsbetrieb. In der inaktiven Stellung wird die magnetische Bremseinrichtung mit Hilfe der nicht dargestellten, am Träger 1 angreifenden Hubzylinder angehoben, wobei auch die Auflageschuhe 3 von ihren Drucklagern 4 abgehoben werden.

Für den Wrbelstrombremsbetrieb wird die magnetische Bremseinrichtung abgesenkt, bis sie die in Fig. 1 wiedergegebene Funktionsstellung einnimmt, bei der die Auflageschuhe 3 sich auf ihren zugeordneten Druckplatten 4 abstützen. Dann befinden sich die im oder amTräger 1 angeordneten Bremsmagnete etwa 7 mm über der Oberkante der nicht dargestellten Schienen.

Zum Magnetschienenbremsbetrieb wird der Träger 1 mit den Bremsmagneten weiter abgesenkt, bis die Bremsmagnete auf der Schiene aufliegen. Dazu wird der Hubzylinder 21 kolbenstangenseitig mit Druckluft beaufschlagt, sodass die Kolbenstange 23 gegen die Wirkung der Druckfeder 25 eingezogen wird. Das am Gelenkbolzen 18 gelagerte Ende der Kolbenstange 23 bewegt sich dabei ebenso wie die am Gelenkbolzen 18 gelagerten Arme 9 der Hebel 8 längs der Schlitze 20. Die Rolle 12 wird an der Steuerfläche 13 geführt, wobei die Arme 9 und der Hebel 8 mit dem daran gelagerten Auflageschuh 3 sich nach Maßgabe der Führung in den Schlitzen 6 der Seitenbleche 5 in Richtung 17 bewegen. Weil dadurch der Abstand der Auflageschuhe 3 zu ihren Auslegern 2 verringert wird und die Auflageschuhe 3 nach wie vor auf ihren zugeordneten Druckplatten 3 des Drehgestells abgestützt sind, werden die Bremsmagnete des Trägers 1 bis auf die Schiene abgesenkt. Dieser Zustand ist in Fig. 4 wiedergegeben.

Die Druckfeder 25 ist so ausgelegt, dass bei Druckabsenkung im Hubzylinder 21 ihre Kraft ausreicht, um den Träger 1 mit dem Bremsmagneten 2 anzuheben und die Hebel 8 in die verriegelte Funktionsstellung nach Fig. 1 zurückzuführen. Dabei unterstützt die Druckfeder 25 die Verriegelung.

Auch bei Ausfall von Steuersignalen und/oder der Energieversorgung für den Hubzylinder 21 werden die Hebel 8 stets in ihre Funktionsstellung nach Fig. 1 zurückbewegt und der Träger 1 mit den Bremsmagneten angehoben. Damit ist gewährleistet, dass auch ein abgestelltes bzw. defektes Schienenfahrzeug bewegt werden kann.

### Bezugszeichenliste:

- 1: Träger
- 2: Ausleger
- 3: Auflageschuhe
- 4: Drucklager
- 5: Seitenbleche
- 6: Schlitze
- 7: Zapfen
- 8: Hebel
- 9: Arm
- 10: Arm
- 11: Stelleinrichtung
- 12: Rolle
- 13: Steuerfläche
- 14: Einsatz
- 15: Anschlag
- 16: Achse
- 17: Richtung
- 18: Gelenkbolzen
- 19: Ende
- 20: Schlitze
- 21: Hubzylinder
- 22: Gehäuse
- 23: Kolbenstange
- 24: Widerlager
- 25: Druckfeder

## Patentansprüche

1. Magnetische Bremseinrichtung für Schienenfahrzeuge mit einem Drehgestell, zwischen dessen Achsen oberhalb der Schienen jeweils ein heb- und senkbarer Träger für darin gehaltene Bremsmagnete angeordnet ist, wobei jeder Träger endseitige Ausleger aufweist, die sich bei abgesenktem Träger mit Auflageschuhen auf zugeordneten Drucklagern des Drehgestells abstützen, **dadurch gekennzeichnet,** dass der Auflageschuh (3) über ein im Bereich seines Auslegers (2) angeordnetes Hebelgetriebe (8) mit einer Stelleinrichtung (11) verbunden ist und damit im wesentlichen senkrecht zur Ebene der Schienen verstellbar ist.

2. Bremseinrichtung nach Anspruch 1, **dadurch gekennzeichnet,** dass der Auflageschuh (3) in Kulissen (6) des Auslegers (2) senkrecht zur Schienenebene geführt ist.

3. Bremseinrichtung nach Anspruch 1 oder 2, **dadurch gekennzeichnet,** dass der Auflageschuh (3) schwenkbar an einem Arm (9) eines zweiarmigen Hebels (8) gelagert ist, an dessen anderem Arm (10) die Stelleinrichtung (11) angreift, und dass der Hebel (8) zwischen seinen beiden Armen (9,10) eine Rolle (12) trägt, die an einer Steuerfläche (13) des Auslegers (2) abgestützt ist.

4. Bremseinrichtung nach einem der Ansprüche 1 bis 3, **dadurch gekennzeichnet,** dass die Steuerfläche (13) einen Anschlag (15) für die Rolle (12) aufweist, wobei der Anschlag (15) so angeordnet ist, dass bei der für Wirbelstrombremsbetrieb vorgesehenen Position des Auflageschuhs (3) die Achse (16) der Rolle (12) zwischen dem Anschlag (15) und der Richtung (17) der vom Auflageschuh (3) zu übertragenden Kraft liegt.

5. Bremseinrichtung nach einem der Ansprüche 1 bis 4, **dadurch gekennzeichnet,** dass die Stelleinrichtung (11) gelenkig am zugeordneten Arm (10) des Hebels (8) angreift, und dass das Gelenk mit einem Gelenkbolzen (18) in einer Kulisse (20) des Auslegers (2) geführt ist.

6. Bremseinrichtung nach einem der Ansprüche 1 bis 5, **dadurch gekennzeichnet,** dass die Stelleinrichtung (11) ein schwenkbar am Ausleger (2) oder am Träger (1) gelagerter Hubzylinder (21) ist, dessen aus einem Gehäuse (22) herausgeführte Kolbenstange (23) gelenkig am zugeordneten Arm (10) des Hebels (8) angreift.

7. Bremseinrichtung nach einem der Ansprüche 1 bis 6, **dadurch gekennzeichnet,** dass die Kolbenstange (23) über eine Druckfeder (25) am Gehäuse (22) abgestützt ist.
